# FASCICULE DE BREVET EUROPEEN

(11) **EP 0 167 552 B1**
(45) Date de publication et mention de la délivrance du brevet: **03.02.1988**
(21) Numéro de dépôt: 85900138.0
(22) Date de dépôt: 20.12.1984
(51) Int. Cl.: E02D 13/04, E02D 7/08, E04H 17/22

(54) **APPAREIL MOBILE POUR L'ENFONCEMENT DANS LE SOL, PAR PERCUSSION, D'OBJECTS DIVERS**
BEWEGLICHES GERÄT ZUM EINSCHLAGEN IM BODEN DURCH RAMMEN VON VERSCHIEDENEN GEGENSTÄNDEN
MOVABLE APPARATUS FOR DRIVING INTO THE GROUND VARIOUS OBJECTS BY PERCUSSION

(30) Priorité: 10.01.1984 FR 8400268
(43) Date de publication de la demande: 15.01.1986
(73) Titulaire: Moraly, Paul, F-93110 Rosny-sous-Bois (FR)
(72) Inventeur: Moraly, Paul, F-93110 Rosny-sous-Bois (FR)
(74) Mandataire: Marquer, Francis
(86) Numéro de dépôt international: FR8400296
(87) Numéro de publication internationale: WO8503095

(56) Documents cités:
- DE-C- 831 826
- FR-A- 832 999
- FR-A- 2 357 689
- US-A- 2 950 603
- US-A- 3 026 949

## Description

La présente invention concerne un appareil mobile pour l'enfoncement dans le sol, par percussion, d'objets divers et, en particulier, de chevilles destinées à la fixation de poteaux ou de piquets.

Elle a plus particulièrement pour objet un appareil du type (voir, par exemple, US-A-2 950 603) comprenant une structure porteuse destinée à supporter un élément pendulaire le long duquel coulisse une masse dont les déplacements sont assurés par un câble relié à un dispositif d'entraînement présentant un cycle de fonctionnemént en deux temps, à savoir :
- un premier temps au cours duquel le dispositif d'entraînement élève la masse au niveau de la partie supérieure de l'élément pendulaire, et
- un deuxième temps au cours duquel le dispositif d'entraînement interrompt son effort de traction et se met en roue libre, de sorte qu'il laisse chuter la masse sous l'effet de son propre poids.

Ainsi, a la fin de sa chute, la masse peut venir percuter, directement ou indirectement, l'objet que l'on désire enfoncer et que l'on a préalablement disposé au droit de l'extrémité inférieure de l'élément pendulaire.

Il s'avère que la réalisation d'un appareil de ce genre implique la résolution de nombreux problèmes.

Un premier problème résulte du fait qu'au fur et à mesure de l'enfoncement de l'élément, le point d'impact de la masse se déplace vers le bas. En conséquence, il convient de prévoir une disposition permettant d'adapter en permanence la course de la masse et, en conséquence, son guidage, au niveau d'enfoncement de l'objet à enfoncer. Il convient de noter à ce sujet qu'une solution envisageable pour résoudre ce problème peut consister à utiliser un élément pendulaire de forme tubulaire dont la surface intérieure sert au guidage de la masse et à introduire initialement, dans la partie inférieure de cet élément tubulaire, l'objet à enfoncer. Ainsi, au cours de l'enfoncement, la partie de l'objet dépassant à l'extérieur du sol demeure à l'intérieur de l'élément tubulaire et est guidée, en permanence, dans le volume de passage de la masse.

Toutefois, cette solution présente l'inconvénient de limiter la forme des objets à enfoncer, aux dimensions du volume intérieur de l'élément pendulaire. En outre, elle est sujette à de fréquents coincements, par déformation des objets à enfoncer, à l'intérieur de l'élément pendulaire, sous l'effet des chocs, en particulier dans le cas d'un sol dur.

L'invention a donc tout d'abord pour but de supprimer ces inconvénients. A cet effet, elle propose un élément pendulaire longitudinalement extensible dont la longueur s'adapte en permanence à la hauteur de l'objet au cours de son enfoncement, et qui assure une parfaite continuité du guidage de la masse quelle que soit cette longueur.

Selon l'invention, cet élément pendulaire comprend une structure tubulaire, longitudinalement divisée en deux parties présentant chacune au moins deux surfaces de guidage de deux zones opposées de la masse de manière à pouvoir assurer à elles seules le guidage longitudinal de la masse, les surfaces de guidage de l'une des parties étant décalées angulairement par rapport à celles de l'autre partie, et des moyens de liaison de ces deux parties avec libre coulissement longitudinal de l'une des parties par rapport à l'autre.

Selon un mode d'exécution particulièrement avantageux de l'invention, le susdit élément pendulaire ainsi que ladite masse présentent une section en forme de quadrilatère. Dans ce cas, chacune des deux parties constituant l'élément tubulaire comprend deux profilés parallèles en forme de cornière, de concavité mutuellement en regard. Les faces internes opposées de ces deux profilés sont distantes l'une de l'autre d'une longueur sensiblement égale à celle d'un côté dudit quadrilatère. Par ailleurs, les profilés de chacune de ces deux parties sont fixés l'un à l'autre par leurs extrémités au moyen de deux dispositifs de fixation dont au moins l'un consiste en un tronçon tubulaire de section intérieure en forme de quadrilatère comportant des parois internes qui présentent deux régions angulaires opposées sur lesquelles sont appliquées et fixées les faces externes desdits profilés, et deux régions angulaires de guidage.

L'assemblage des deux parties de l'élément pendulaire est alors réalisé de telle sorte que les profilés de l'une desdites parties passent au travers du tronçon tubulaire de l'autre partie et sont guidées par les régions angulaires de guidage de ce tronçon tubulaire et inversement.

Selon un mode d'exécution préféré l'invention, l'élément pendulaire est relié, par son extrémité supérieure, à la structure de l'appareil au moyen d'une liaison mécanique à cardan solidaire de l'une des susdites parties de manière à permettre une libre oscillation de l'élément pendulaire selon deux directions perpendiculaires.

Par ailleurs, l'extrémité inférieure de l'élément tubulaire peut comprendre des moyens de guidage longitudinal d'un outil d'enfoncement et de guidage de chevilles à fourreau central destinées à la fixation dans le sol de poteaux ou de piquets et d'un type similaire à celles qui se trouvent décrites dans FR-A-2 422 793 et FR-A-2 453 964 pour : "Cheville destinée à la fixation dans le sol de poteaux ou piquets et dispositif servant à l'enfoncement de cette cheville", déposés au nom du Demandeur, ces moyens de guidage étant prévus de telle sorte que la masse vienne percuter en fin de course l'extrémité supérieure de l'outil d'enfoncement.

Selon un autre mode d'exécution de l'invention, la masse peut également comprendre, fixée sur sa face inférieure, une pièce en forme de pieu sensiblement coaxiale à l'élément pendulaire. Cette pièce peut avantageusement présenter une longueur légèrement supérieure à celle de ladite cheville de manière à réaliser en permanence, au cours de l'enfoncement de la cheville, un avant trou. Dans ce cas, l'extrémité inférieure de l'élément tubulaire peut comprendre des moyens permettant le maintien en position de la tête de la cheville, ces moyens équipant l'extrémité inférieure de la partie de l'élément tubulaire qui ne se trouve pas reliée à la susdite liaison mécanique à cardan.

Un autre problème que vise à résoudre l'invention a trait à l'élaboration d'une chaîne cinématique destinée à l'entraînement de la masse et qui soit adaptée à l'élément pendulaire précédemment décrit.

Ainsi, selon un mode d'exécution préféré de l'invention, l'entraînement de la masse à l'intérieur de l'élément pendulaire est réalisé au moyen d'un câble actionné par un dispositif d'entraînement monté sur la structure de l'appareil et qui passe, au moyen d'un système de poulies de renvoi, à l'intérieur de la susdite liaison mécanique à cardan.

A cet effet, la liaison mécanique à cardan peut comprendre une première chape sensiblement en forme de U, c'est-à-dire comportant une âme de laquelle partent deux ailes parallèles. Sur l'âme de cette chape se trouve fixé un axe qui s'étend parallèlement aux deux ailes, dans le plan longitudinal de symétrie de la chape et qui comprend deux parties en saillie au-delà de la chape, de part et d'autre de celle-ci. Ces deux parties en saillie sont montées rotatives dans deux paliers respectifs solidaires de la structure de l'appareil.

Par ailleurs, les deux ailes de cette première chape comprennent :
- d'une part, deux perçages coaxiaux à l'intérieur desquels est monté l'axe de rotation d'une poulie logée à l'intérieur de la chape qui suit, par conséquent, les mouvements de l'élément pendulaire, et
- d'autre part, deux tourillons coaxiaux respectivement fixés sur les faces extérieures des deux ailes de la chape, l'axe de ces deux tourillons étant situé à une distance de l'axe de rotation de la poulie, sensiblement égale au rayon de ladite poulie, et dans un plan parallèle à l'âme de la chape et passant par l'axe de ladite poulie.

Cette liaison mécanique à cardan fait intervenir, à la partie supérieure de l'élément pendulaire et solidaire de l'une desdites parties, une structure de chape comprenant deux ailes parallèles munies de deux perçages coaxiaux respectifs dans lesquels viennent s'engager les susdits tourillons.

Elle doit en outre comprendre au moins une poulie de guidage montée rotative sur la structure mobile de l'appareil pour assurer le guidage du câble à l'entrée de la liaison mécanique à cardan.

Selon un mode d'exécution préféré de l'invention, le dispositif d'entraînement du câble se compose d'un bras rotatif monté pivotant par l'une de ses extrémitées sur la structure de l'appareil et entraîné en rotation à partir d'un moteur, par l'intermédiaire d'un dispositif de transmission de type à roue libre. Ce bras rotatif porte, à son autre extrémité, une poulie montée folle autour d'un axe parallèle à l'axe de rotation dudit bras. Selon ce dispositif, le câble qui se trouve fixé par l'une de ses extrémités à la masse, passe par la poulie de la liaison mécanique à cardan, se trouve guidé par la poulie de guidage, passe ensuite autour de la poulie dudit bras puis revient sensiblement parallèlement à lui-même et est fixé, par son autre extrémité, à un point fixe de la structure. Le fonctionnement de ce dispositif sera plus particulièrement décrit ci-après en regard des dessins.

Selon un mode d'exécution particulièrement avantageux de l'invention, la structure mobile de l'appareil se trouve montée sur trois moyens de roulement au sol disposés en triangle et équipés chacun d'un dispositif de réglage en hauteur de la structure.

Des modes de réalisation de l'invention seront décrits ci-après, à titre d'exemples non limitatifs, avec référence aux dessins annexés dans lesquels :
La figure 1 est une vue en perspective schématique d'un appareil selon l'invention en version électrique.
La figure 2 est une vue en perspective schématique de l'élément pendulaire utilisé dans l'appareil représenté figure 1.
Les figures 2a, 2b et 2c sont des vues illustrant le principe de l'élément pendulaire représenté figure 2, cet élément pendulaire étant en position déployée figure 2a, en position rétractée figure 2b et en coupe transversale figure 2c.
La figure 3 est une vue en perspective schématique du dispositif de liaison mécanique à cardan reliant l'élément pendulaire de la figure 2 à la structure support de l'appareil de la figure 1.
La figure 4 est une représentation schématique de la chaîne cinématique d'entraînement de la masse coulissant dans l'élément pendulaire représenté figure 2.
La figure 4a représente un dispositif de maintien du câble sur la poulie de traction afin de l'empêcher de sauter au moment de la chute libre de la masse.
La figure 4b est une coupe schématique permettant d'illustrer le fonctionnement de la chaîne cinématique de la figure 4.
Les figures 5 et 6 sont deux coupes longitudinales de l'extrémité inférieure de l'élément pendulaire permettant d'illustrer deux modes d'exécution possibles de l'outil d'enfoncement et de guidage de chevilles à fourreau central.
La figure 7 est un schéma théorique d'un mode de réalisation d'un appareil utilisant un moteur à explosion.
La figure 8 représente, en perspective, la partie basse d'un élément pendulaire équipé d'un dispositif de maintien au sol de la cheville enfoncée lors de l'extraction de l'outil, en fin d'opération.

Dans l'exemple représenté sur la figure 1, l'appareillage mobile pour l'enfoncement dans le sol d'objets divers tels que, par exemple, des piquets ou des poteaux ou même des chevilles destinées à la fixation de poteaux ou de piquets comprend tout d'abord une structure porteuse 1 de type ttrépied, dont les pieds s'étendent le long des arêtes d'un volume en forme de pyramide.

Dans cet exemple, deux des pieds de cette structure consistent chacun en une poutre profilée 2, 3 tandis que le troisième pied est constitué par deux poutres parallèles 4, 5 légèrement écartées l'une de l'autre.

Ces trois pieds sont reliés les uns aux autres au moyen de traverses 6 dont une seule est représentée entre les poutres 2 et 3.

Sur les extrémités inférieures des poutres 2, 3 sont respectivement montées pivotantes deux roues parallèles 8, 10 par l'intermédiaire d'un dispositif de liaison 11 permettant un réglage en hauteur du pied au moyen d'une manivelle 12. De même, sur l'extrémité inférieure des deux poutres parallèles 4, 5 sont montées deux roues jumelles 13, 14 par l'intermédiaire d'un dispositif de liaison 15 permettant la libre orientation des deux roues 13, 14 ainsi qu'un réglage en hauteur du pied au moyen d'une manivelle 16.

A l'extrémité supérieure de cette structure est fixée une platine 17 sur la face inférieure de laquelle se trouve suspendu, au moyen d'une liaison mécanique à cardan du type de celle représentée sur la figure 3, un élément pendulaire 18 tel que celui de la figure 2, à l'intérieur duquel coulisse une masse 19.

Cette masse 19 est reliée à un câble 20 qui passe à l'intérieur de l'élément tubulaire 18 puis dans la liaison mécanique à cardan 21 puis dans un dispositif d'entraînement 22 monté sur les deux poutres 4, 5 de la structure, dont le principe sera décrit en regard de la figure 4.

Ce dispositif d'entraînement 22 est lui-même entraîne par un groupe moto-réducteur porté par les deux poutres 4,5. Le moteur de ce groupe peut avantageusement consister en un moteur à explosion. Toutefois, dans l'exemple représenté, il consiste en un moteur électrique 23 alimenté par un groupe électrogène 23' suspendu sur cardan de manière à conserver un niveau d'huile constant garantissant la longévité du groupe.

Dans l'exemple représenté sur la figure 2, l'élément pendulaire 18 à l'état rétracté ainsi que la masse 19 présentent une section droite carrée. Cet élément pendulaire 18 est constitué par deux parties longitudinales 24, 25 montées coulissantes l'une par rapport à l'autre à savoir :
- une première partie 24 comprenant deux profilés parallèles 26, 27 en forme de cornière, de concavités mutuellement en regard et disposées de manière à assurer le guidage de deux régions angulaires opposées de la masse 19 ; ces deux profilés 26, 27 sont assemblés l'un à l'autre, au niveau de leurs extrémités superieures, au moyen d'une pièce de liaison 28 comprenant deux joues parallèles 29, 30 munies de perçages coaxiaux 31, 32, de manière à réaliser une chape d'articulation et, au niveau de leur partie inférieure, au moyen d'un tronçon tubulaire 33 de section carrée, dont les parois internes présentent deux régions angulaires opposées 34 sur lesquelles sont appliquées et fixées les faces externes desdits profilés 26, 27 et deux régions angulaires de guidage 35, et
- une deuxième partie 25 comprenant deux profilés parallèles 36, 37 en forme de cornière, de concavités mutuellement en regard et disposées de manière à assurer le guidage des deux autres régions angulaires opposées de la masse 19 ; ces deux profilés sont assemblés l'un à l'autre au niveau de leurs extrémités supérieure et inférieure par deux éléments tubulaires respectifs 38, 39 de section carrée dont les parois internes présentent deux régions angulaires opposées 40, 41 sur lesquelles sont appliquées et fixées les faces externes desdits profilés 36, 37 et deux régions angulaires de guidage 42,43.

L'assemblage des deux parties 24 et 25 de l'élément tubulaire 18 est réalisé de telle sorte que les profilés 26, 27 de la partie 24 passent au travers du tronçon tubulaire 38 de la partie 25 et sont guidés par les régions angulaires de guidage 42, 43 de ce tronçon tubulaire 38 et, inversement, les profilés 36, 37 de la partie 25 passent au travers du tronçon tubulaire 33 de la partie 24 et sont guidés par les régions angulaires de guidage 35 de ce tronçon tubulaire 33.

Il est clair que lorsque l'élément pendulaire 18 est à l'état déployé (figure 2a), dans la partie haute, la masse 19 se trouve guidée selon une première diagonale par les deux profilés en cornière 26, 27 de la première partie 24 et, dans la partie basse, selon l'autre diagonale par les deux profilés en cornière 36, 37 de la deuxième partie 25, de sorte que la masse 19 se trouve convenablement guidée et sans aucune discontinuité d'une extrémité à l'autre de l'élément tubulaire 18.

Comme précédemment mentionné, la masse 19 qui descend en chute libre dans l'élément pendulaire est remontée par un câble 20 qui passe par la liaison mécanique à cardan 21, de manière à ce qu'il demeure toujours dans l'axe central longitudinal de l'élément pendulaire 18.

A cet effet, la liaison mécanique à cardan comprend tout d'abord, comme représenté sur la figure 3, une chape d'articulation 50 en forme de U sur l'âme de laquelle sont fixés deux tourillons coaxiaux 51 s'étendant dans le plan longitudinal de symétrie de la chape. Ces deux tourillons 51 viennent se monter dans deux paliers respectifs 52, 53 fixés sur la platine 17 située à la partie supérieure de la structure porteuse 1.

Les deux ailes de cette chape 50 comprennent par ailleurs deux perçages coaxiaux 54 à l'intérieur desquels est monté l'axe de rotation 55 d'une poulie 56 logée à l'intérieur de la chape 50 et deux tourillons coaxiaux 57, 58 respectivement fixés sur les deux faces extérieures des deux ailes de la chape 50.

L'axe de ces deux tourillons 57, 58 est situé à une distance de l'axe de rotation 55 de la poulie 56, sensiblement égale au rayon de la poulie 56 et dans un plan parallèle à l'âme de la chape 50, passant par l'axe des tourillons 57, 58.

Ces deux tourillons 57, 58 viennent s'engager dans les perçages 31, 32 correspondants prévus dans les deux joues 29, 30 de la pièce de liaison 28 de la première partie 24 de l'élément tubulaire 18.

Avec référence à la figure 4, le dispositif d'entraînement du câble 20 se compose d'au moins un bras 60 monté rotatif par une extrémité sur l'une des deux poutres parallèles 4, 5 de la structure 1 de l'appareil et sur lequel se trouve montée rotative, à l'autre extrémité, une poulie 61. Ce bras 60 est entraîné en rotation à partir du moto-réducteur 23 par un système de transmission à roue libre. Dans l'exemple représenté, le bras 60 est monté fou sur un axe 62 sur lequel se trouve également monté rotatif un deuxième bras 63 entraîné en rotation par le groupe moto-réducteur 23 au moyen d'une transmission par chaîne 64 et pignons 65 (figure 1 ).

Ce deuxième bras 63 comprend une butée 66 s'étendant en saillie dans le volume de passage du premier bras 60 de manière à pouvoir entraîner ce dernier en rotation dans un sens.

Selon ce dispositif, le câble 20 qui se trouve fixé par l'une de ses extrémités à la masse 19, passe sur la poulie 56 de la liaison mécanique à cardan 21, se trouve guidé à l'entrée de cette liaison par une poulie de guidage 67, passe ensuite autour de la poulie 61 du premier bras 60 puis revient parallèlement à lui-même pour venir se fixer à un point fixe de la structure ou s'enrouler sur un tambour 68 destiné à régler la longueur du câble 20.

Le fonctionnement de l'appareil précédemment décrit est alors le suivant :

La masse 19 se trouvant au point bas de sa course à l'intérieur de l'élément pendulaire 18, le premier bras 60 se trouve en position haute et se trouve entraîné en rotation par le deuxième bras 63, le couple résistant exercé par le câble 20 sous l'effet dé la masse 19 sur la poulie 61 s'exerçant en sens inverse du sens de rotation exercé par le bras 63. En fin de cette demi-course de rotation, le sens du couple résistant s'inverse par rapport au sens de rotation du bras 63 et le premier bras 60 se dégage de la butée 66 et se trouve entraîné en rotation par le câble 20 à une vitesse angulaire supérieure à celle du second bras 63. La masse 19 tombe alors en chute libre, vient percuter l'outil d'enfoncement ou la cheville située en bout de l'élément pendulaire et s'immobilise en fin de course. Quelques instants après, le premier bras 60 se trouve à nouveau entraîné par le second bras 63 et un nouveau cycle recommence.

Bien entendu, l'appareil précédemment décrit pourra avantageusement comprendre un dispositif permettant un maintien sous tension permanent du câble 20. Un tel dispositif peut faire intervenir, de façon classique, un ressort de tension entre le point fixe et le câble ainsi qu'un système de butée. Il pourrait également consister en un contre-poids monte sur le cable 20 au moyen d'un moufle.

Par ailleurs, au lieu de n'utiliser qu'un seul bras 60, le dispositif pourrait éventuellement comprendre, comme représenté sur les figures 1 et 4, deux bras 60, 60' montés rotatifs par l'une de leurs extrémités sur les poutres parallèles 4, 5 et réunis à l'autre extrémité par une poulie 61, l'espace entre les deux bras 60, 60' étant dégagé pour permettre le passage du câble 20 au cours de la rotation.

En outre, pour éviter que le câble 20 ne s'échappe de la poulie 61 au moment de la chute libre de la masse, la poulie 61 peut être équipée, comme représenté sur la figure 4a, d'un dispositif de maintien comprenant deux flasques latéraux parallèles montés rotatifs autour de l'axe de la poulie 61 et s'étendant de part et d'autre de celle-ci. Ces deux flasques sont réunis l'un à l'autre au moyen d'une pièce massive constituant un lest qui tend à ramener les deux flasques en position verticale.

Comme précédemment mentionné, l'appareil selon l'invention peut servir à l'ancrage, dans le sol, de chevilles 70 comprenant une pièce rigide avantageusement composée de plaques métalliques conformées en ailettes 71, ladite pièce rigide formant un fourreau 72 destiné à recevoir, une fois la cheville 70 enfoncée dans le sol, la base d'un poteau ou d'un piquet. On sait que l'enfoncement de ces chevilles peut avantageusement s'effectuer au moyen d'un outil d'enfoncement comportant un corps allongé rigide 73 présentant au moins, dans sa partie inférieure, la forme d'un faux pieu de longueur légèrement supérieure à celle de la cheville et, à l'extrémité supérieure de ce faux pieu, une partie épaulée 74 destinée à retransmettre une force d'enfoncement sur la face supérieure des chevilles.

Ainsi, dans l'exemple représenté sur la figure 5, l'outil d'enfoncement est incorporé à la masse 19 et consiste simplement en un faux pieu 76 monté sur la face inférieure de la masse.

Dans ce cas, la masse vient directement porter sur la face supérieure des chevilles et l'élément pendulaire 18 comprend au niveau de sa partie inférieure des moyens de centrage desdites chevilles.

Par contre, dans l'exemple représenté figure 6, l'outil d'enfoncement comprend, outre le faux pieu 73 et la partie épaulée 74 servant à enfoncer les chevilles 70, une tige 77 montée axialement coulissante dans un palier 78 prévu à l'extrémité inférieure de l'élément pendulaire 18 et sur la tête de laquelle vient porter la masse 19.

Il est clair que l'outil qui coulisse dans le palier 78 situé à la partie inférieure de l'élément pendulaire subit seul les chocs préservant ainsi l'ensemble de l'élément pendulaire et de l'appareil. Le pendulaire suit alors avec un léger retard dû à son inertie la descente de l'outil.

Dans ce cas, la tête 80 de la tige 77 peut présenter une forme arrondie et la face inférieure de la masse 19 peut comprendre un évidement central 81 dans lequel peut venir s'engager ladite forme arrondie de la tête 80 de la tige 77. Cette disposition permet ainsi un bon centrage de la tige 77 lors de l'impact de la masse 19. En outre, il peut être prévu des moyens permettant de solidariser la tête 80 de la tige 77 à la masse 19, de manière à faciliter l'extraction de l'outil d'enfoncement, une fois la cheville 70 enfoncée. Dans l'exemple représenté, ces moyens de fixation consistent en une clavette ou une broche 80' en forme de U s'engageant dans une gorge 82, 84 ménagée dans la tête 80 de la tige 77 et dans l'évidement 81. Cette disposition permet en conséquence le relevage du bas de l'élément pendulaire.

Grâce à la liaison mécanique à cardan 21, l'élément pendulaire 18 peut être entraîné dans n'importe quelle direction longitudinale et transversale, de façon à situer à volonté, son axe longitudinal en un point précis en réglant la hauteur en chaque point d'appui au sol de ia structure au moyen des manivelles 12, 16. Ces réglages en hauteur permettent notamment :
1) de corriger la trajectoire de l'élément pendulaire pour arriver à un point précis,
2) d'absorber les éventuelles pertes de terrain en laissant l'appareil vertical,
3) de régler l'appareil en abaissant ou en relevant tout l'ensemble pour tenir compte des irrégularités de terrain (creux ou bosses).

Comme précédemment mentionné, l'appareil peut comprendre pour sa traction, un treuil 100 axé parallèlement à l'axe des roues 8,10,13,14 et convenablement centré, de manière à obtenir une avance de l'appareil selon une direction précise déterminée même dans des zones très pentues ou marécageuses.

Ce treuil peut être doté d'un compte-tours permettant le calcul automatique des intervalles entre chaque opération de fonçage dans le sol par l'outil.

Selon le mode de réalisation de l'invention représenté figure 7, le groupe moto-réducteur 23 pourra consister en un moteur à explosion 101 avec boîte de vitesse 102, éventuellement automatique, différentiel 103 et embrayage centrifuge. Dans ce cas, l'un des côtés du différentiel peut être couplé au susdit deuxième bras 63 pour le relevage de la masse, l'autre côté servant à actionner le treuil 100. Il suffit alors de bloquer l'un des côtés du différentiel pour que l'autre soit opérationnel et d'accélérer ou de ralentir le moteur pour mettre en route le différentiel ou tout stopper.

Par ailleurs, il s'avère utile de prévoir des contacts de sécurité pour la masse lorsque celle-ci arrive à son point haut juste avant sa chute et sur l'élément pendulaire 18 lorsqu'il arrive en fin de course de développement, afin d'éviter les chocs de la masse sur l'élément pendulaire. Bien entendu, on peut augmenter la course de la masse à l'intérieur de l'élément pendulaire en agissant sur la hauteur des points d'appui au sol , de la structure 1 de la façon précédemment indiquée. Il est en outre possible de réduire le poids de la masse 19 en mettant dans l'élément pendulaire 18 un ressort de compression 90 à un niveau correspondant à la position haute de la masse 19. Ce ressort 90 a alors pour effet de projeter la masse 19 vers le bas et d'augmenter considérablement les impacts sans avoir à modifier le poids de la masse 19.

Pour augmenter la sécurité de l'appareil, celui-ci pourra comprendre des grilles de sécurité entourant l'élément pendulaire 18 et fixées sur les tronçons tubulaires 33, 38, de manière à interdire tout accès aux vides qui se produisent lorsque l'élément pendulaire 18 se développe.

Avec référence à la figure 8, le dispositif de maintien au sol de la cheville 70 enfoncée, lors de l'extraction de l'outil, comprend une pièce d'appui 105 sur la cheville au sol, maintenue par des tiges 106 montées coulissantes sur l'élément pendulaire 18 et pouvant être bloquée par exemple au moyen de vis de serrage sur la partie supérieure 24 de l'élément pendulaire 18.

## Revendications

1. Appareil pour l'enfoncement, dans le sol, par percussion, d'objets, cet appareil comprenant une structure porteuse (1) supportant un élément pendulaire (18) le long duquel coulisse une masse (19) dont les déplacements sont assurés par un câble (20) relié à un dispositif d'entraînement presentant un cycle de fonctionnement en deux temps, à savoir, un premier temps au cours duquel le dispositif d'entraînement agit sur le câble (20) pour élever la masse au niveau de la partie supérieure de l'élément pendulaire et un deuxième temps au cours duquel le dispositif d'entraînement interrompt son effort de traction sur le câble (20) et se met en roue libre, de manière à laisser retomber la masse (19) sous l'effet de son propre poids, caractérisé en ce que l'élément pendulaire (18) présente une structure tubulaire longitudinalement divisée en deux parties (24, 25) comprenant chacune au moins deux surfaces de guidage de deux zones opposées de la masse (19), de manière à pouvoir assurer à elles seules le guidage longitudinal de la masse, les surfaces de guidage de l'une des parties (24) étant décalées angulairement par rapport à celles de l'autre partie (25), et des moyens de liaison (33, 38) de ces deux parties avec libre coulissement longitudinal de l'une des parties par rapport à l'autre.

2. Appareil selon la revendication 1, caractérisé en ce que la susdite masse (19) présente une section droite en forme de quadrilatère et la surface interne de l'élément pendulaire (18) présente une section droite en forme de qudrilatère de section sensiblement complémentaire de celle de la masse (19), en ce que chacune des deux parties constituant l'élément tubulaire (18) comprend deux profilés parallèles (26, 27, 36, 37) en forme de cornière, de concavité mutuellement en regard, en ce que les profilés (26, 27, 36, 37) de chacune de ces deux parties (24, 25) sont fixés l'un à l'autre par leurs extrémités au moyen de deux dispositifs de fixation respectifs dont au moins l'un consiste en un tronçon tubulaire (33, 38) de section intérieure en forme de quadrilatère comportant des parois internes qui présentent deux régions angulaires opposées sur lesquelles sont appliquées et fixées les faces externes desdits profilés (26, 27 et 36, 37) et deux régions angulaires de guidage, et
en ce que l'assemblage des deux parties de l'élément pendulaire (18) est réalisé de telle sorte que les profilés (26, 27) de l'une desdites parties (24) passent au travers du tronçon tubulaire (38) de l'autre partie (25) et sont guidés par les régions angulaires de guidage (35) de ce tronçon tubulaire (38), et inversement.

3. Appareil selon l'une des revendications 1 et 2, caractérisé en ce que l'élément pendulaire (18) est relié, par son extrémité supérieure, à la structure (1) de l'appareil au moyen d'une liaison mécanique à cardan (21) solidaire de l'une des deux susdites parties.

4. Appareil selon la revendication 3, caractérisé en ce que la susdite liaison mécanique à cardan (21) comprend une chape d'articulation (50) en forme de U sur l'âme de laquelle est longitudinalement fixé un axe (51) dont les deux extrémités sont montées rotatives dans deux paliers respectifs (52, 53) solidaires de la structure (1) de l'appareil, en ce que les deux ailes de cette chape comprennent deux perçages coaxiaux (54) à l'intérieur desquels est monté l'axe de rotation (55) d'une poulie (56) logée à l'intérieur de la chape (50), et deux tourillons coaxiaux (57, 58) s'étendant transversalement vers l'extérieur de la chape (50), qui viennent s'engager dans deux perçages correspondants (31,32) prévus sur deux joues (29, 30) formant chape solidaire de l'extrémité supérieure de l'une des deux susdites parties (24) de l'élément tubulaire (18).

5. Appareil selon la revendication 1, caractérisé en ce que l'axe des susdits tourillons (57, 58) est situé à une distance de l'axe de rotation de la poulie (56), sensiblement égale au rayon de la poulie (56) et dans un plan parallèle à l'âme de la chape (50), passant par l'axe de ladite poulie (56).

6. Appareil selon l'une des revendications précédentes, caractérisé en ce qu'il comprend en outre une poulie de guidage (67) du câble (20) à l'entrée de la liaison mécanique à cardan (21).

7. Appareil selon l'une des revendications précédentes, caractérisé en ce que le dispositif d'entraînement du câble (20) se compose d'au moins un premier bras rotatif (60) monté pivotant, par l'une de ses extrémités, sur la structure (1) de l'appareil et entraîné en rotation à partir d'un groupe moteur (23), par l'intermédiaire d'un dispositif de transmission de type à roue libre, ce bras rotatif (60) portant, à son autre extrémité, une poulie (61) montée folle autour d'un axe parallèle à l'axe de rotation dudit bras (60), et en ce que le câble (20), qui se trouve fixé par l'une de ses extrémités à la masse (19), passe par la poulie (56) de la liaison mécanique à cardan (21), se trouve guidé par la poulie de guidage (67), passe ensuite autour de la poulie (61) dudit bras (60), puis revient sensiblement parallèlement à lui-même et est fixé, par son autre extrémité, à un point fixe de la structure (1).

8. Appareil selon la revendication 7, caractérisé en ce que la liaison du câble (20) sur la structure de l'appareil, s'effectue au moyen d'un dispositif (68) permettant le réglage de la longueur du câble (20) et/ou un moyen permettant de maintenir sous tension ledit câble (20).

9. Appareil selon l'une des revendications précédentes, caractérisé en ce qu'il comprend en outre un tendeur de câble.

10. Appareil selon l'une des revendications 7, 8 et 9, caractérisé en ce que l'entraînement en rotation du susdit premier bras (60) est assuré au moyen d'un deuxième bras (63) entraîné en rotation par le groupe moteur (23), coaxialement au premier bras (60), ce deuxième bras comprenant une partie formant butée (66) s'étendant dans le volume de passage dudit premier bras (60).

11. Appareil selon l'une des revendications précédentes, caractérisé en ce que sa structure (1) est équipée de trois moyens d'appui au sol disposés en triangle et équipés chacun d'un dispositif de réglage en hauteur de la structure (1

12. Appareil selon la revendication 11, caractérisé en ce que lesdits moyens d'appui sont équipés de moyens de roulement au sol (8, 10.13.14).

13. Appareil selon l'une des revendications précédentes, caractérisé en ce qu'il comprend un treuil pour assurer ses déplacements en ligne droite.

14. Appareil selon la revendication 13, caractérisé en ce que ledit treuil est équipé d'un comptetours.

_{.} 15. Appareil selon l'une des revendications précédentes, caractérisé en ce que le groupe moteur (23) consiste en un ensemble comprenant un moteur à explosion, un embrayage, un réducteur et un différentiel, dont l'un des côtés est couplé au susdit dispositif d'entraînement (22) de la masse (19) et dont l'autre côté est couplé audit treuil.

16. Appareil selon l'une des revendications précédentes, caractérisé en ce que, en vue de réaliser l'enfoncement de chevilles à fourreau central (70), il comprend un outil d'enfoncement comportant un corps allongé rigide présentant au moins, dans sa partie inférieure, la forme d'un faux pieu (73) de longueur légèrement supérieure à celle des chevilles (70), et à l'extrémité supérieure de ce faux pieu, une partie épaulée (74) destinée à retransmettre sur la face supérieure des chevilles (70) la force d'enfoncement exercée par la masse (19).

17. Appareil selon la revendication 16, caractérisé en ce que ledit outil d'enfoncement est solidaire de la face inférieure de la masse (19).

18. Appareil selon la revendication 16, caractérisé en ce que ledit outil d'enfoncement comprend, au-delà de ladite partie épaulée (74), une tige (77) montée axialement coulissante dans un palier (78) prévu à l'extrémité inférieure de l'élément pendulaire (18) et sur la tête de laquelle vient porter ladite masse (19).

19. Appareil selon la revendication 18, caractérisé en ce que la tête (80) de la susdite tige (77) présente une forme arrondie et la face inférieure de la masse (19) comprend un évidement central (81) dans lequel peut venir s'engager ladite forme arrondie de la tête (80) de la tige (77).

20. Appareil selon l'une des revendications 18 et 19, caractérisé en ce qu'il comprend des moyens permettant de solidariser ladite tige (77) à ladite masse (19).

21. Appareil selon l'une des revendications précédentes, caractérisé en ce qu'il comprend en outre un ressort de compression (90) monté à l'intérieur.de l'élément pendulaire (18) à un niveau correspondant à la position haute de la masse (19).

22. Appareil selon l'une des revendications précédentes, caractérisé en ce qu'il comprend en outre un dispositif de maintien au sol de la cheville enfoncée, lors de l'extraction de l'outil, qui comprend une pièce d'appui (105) portant sur la cheville et maintenue par des tiges (106) montées coulissantes sur l'élément pendulaire (18) et venant se fixer dans la partie supérieure de celui-ci.

## Patentansprüche

1. Gerät zum Einrammen von Gegenstanden in den Boden durch Schlag, enthaltend eine Tragkonstruktion (1), die ein Pendelelement (18) trägt an dem eine Masse (19) entlanggleitet, deren Bewegungen durch ein mit einer Antriebsvorrichtung verbundenes Seil (20) erreicht werden, wobei die Antriebsvorrichtung jeweils zwei Arbeitsgänge ausführt, nämlich einen ersten Arbeitsgang, in dessen Verlauf die Antriebsvorrichtung auf das Seil (20) einwirkt, um die Masse auf das Niveau des oberen Abschnitts des Pendelelementes anzuheben, und einen zweiten Arbeitsgang, in dessen Verlauf die Antriebsvorrichtung ihre Zugwirkung auf das Seil (20) unterbricht und im Freilauf arbeitet, derart, dass die Masse (19) unter der Einwirkung ihres Eigengewichtes zurückfallen kann, dadurch gekennzeichnet, dass das Pendelelement (18) eine röhrenförmige Gestalt aufweist und in zwei Abschnitte (24, 25) unterteilt ist, deren jeder mindestens zwei Führungsflächen für zwei gegenüberliegende Zonen der Masse (19) besitzt, derart, dass diese allein die längsgerichtete Führung der Masse bewirken können, wobei die Führungsflächen des einen Abschnitts (24) gegenüber denen des anderen Abschnitts (25) winkelversetzt sind, und dass Verbindungsmittel (33, 38) der beiden Abschnitte mit freier längsgerichteter Gleitfähigkeit des einen Abschnitts gegenüber dem anderen vorgesehen sind.

2. Gerät nach Anspruch 1, dadurch gekennzeichnet, dass die genannte Masse (19) einen viereckigen Querschnitt und die Innenfläche des Pendelelementes (18) einen zu demjenigen der Masse (19) im wesentlichen komplementären viereckigen Querschnitt aufweist,
dass jeder der beiden Abschnitte des röhrenförmigen Elements (18) zwei parallele Winkelprofile (26, 27, 36, 37) miteinander gegenüberstehenden Höhlungen aufweist, dass die profile (26, 27, 36, 37) eines jeden der beiden Abschnitte (24, 25) an ihren Enden mittels zweier Befestigungseinrichtungen miteinander verbunden sind, von denen mindestens eine aus einem Rohrabschnitt (33, 38) mit einem viereckigen Innenquerschnitt besteht, der Innenwände mit zwei gegenüberstehenden winkelförmigen Bereichen aufweist, auf denen die Aussenflächen der genannten profile (26, 27 und 36, 37) angebracht und befestigt sind, und zwei winkelförmige Führungsbereiche, und dass die Anordnung der beiden Abschnitte des Pendelements (18) so beschaffen ist, dass die Profile (26, 27) des einen dieser Abschnitte (24) über den Rohrabschnitt (38) des anderen Abschnitts (25) hinweglaufen und durch die winkelförmigen Führungsbereiche (25) dieses Rohrabschnitts (38) geführt werden und umgekehrt.

3. Gerät nach einem der Ansprüche 1 und 2, dadurch gekennzeichnet, dass das Pendelelement (18) mit seinem oberen Ende über eine mit einem der beiden genannten Abschnitte fest verbundene Kardanverbindung (21) an der Konstruktion (1) des Gerätes aufgehängt ist.

4. Gerät nach Anspruch 3, dadurch gekennzeichnet, dass die genannte Kardanverbindung (21) eine U-förmige Gelenkhaube (50) aufweist, über deren Mittellinie längsgerichtet eine Welle (51) angebracht ist, deren beide Enden drehbar in zwei entsprechenden, fest mit der Konstruktion (1) verbundenen Lagern (52, 53) angebracht sind,
dass die beiden Flügel dieser Haube zwei koaxiale Bohrungen (54) aufweisen, in denen die Drehachse (55) einer im Inneren der Haube (50) angeordneten Rolle (56) gelagert ist, während sich zwei koaxiale Lagerzapfen (57, 58) quer aus der Haube (50) nach aussen erstrecken und in zwei entsprechende Bohrungen (31, 32) eingreifen, in zwei Wangen (29, 30), die eine Haube bilden, welche mit dem oberen Ende eines der beiden Abschnitte (24) des röhrenförmigen Elementes fest verbunden ist.

5. Gerät nach Anspruch 1, dadurch gekennzeichnet, dass die Achse der genannten Lagerzapfen (57, 58) in einem Abstand von der Drehachse der Rolle (56) angebracht ist der im wesentlichen dem Radius der Rolle (56) entspricht und in einer zur Mittellinie der Haube (50) parallelen Ebene die sich durch die Achse der Rolle (56) hindurcherstreckt.

6. Gerät nach einem der vorhergehenden Ansprüche, dadurch gekennzeichnet, dass es des weiteren am Eintritt der Kardanverbindung (21) eine Führungsrolle (67) für das Seil (20) aufweist.

7. Gerät nach einem der vorhergehenden Ansprüche, dadurch gekennzeichnet, dass die Antriebsvorrichtung für das Seil (20) aus zumindest einem ersten drehbaren Arm (60) besteht, der mit einem seiner Enden drehbar auf der Konstruktion (1) des Geräts gelagert ist und über eine Freilaufübertragungseinrichtung von einem Antriebsaggregat (23) in Drehung versetzt wird und an seinem anderen Ende eine um eine zur Drehachse des Armes (60) parallele Achse frei drehbare Rolle (61) trägt, und
dass das Seil (20), das mit seinem einen Ende an der Masse (19) befestigt ist, über die Rolle (56) der Kardanverbindung (21) läuft, durch die Führungsrolle (67) geführt wird, sodann über die Rolle (61) des genannten Armes (60) läuft, dann im wesentlichen parallel zu sich selbst zurückläuft und schliesslich mit seinem anderen Ende an einem festen punkt der Konstruktion (1) befestigt ist.

8. Gerät nach Anspruch 7, dadurch gekennzeichnet, dass die Verbindung des Seils (20) mit der Konstruktion des Geräts über eine die Einstellung der Länge des Seils (20) gestattende Vorrichtung (68) und/oder ein Mittel hergestellt ist, das es gestattet, das besagte Seil (20) gespannt zu halten.

9. Gerät nach einem der vorhergehenden Ansprüche dadurch gekennzeichnet, dass es des weiteren einen Seilspanner aufweist.

10. Gerät nach einem der Ansprüche 7, 8 und 9, dadurch gekennzeichnet, dass der genannte erste Arm (60) über einen zweiten Arm (63) in Drehung versetzt wird, der seinerseits von dem Antriebsaggregat (23) koaxial zum ersten Arm (60) in Drehung versetzt wird und einem Abschnitt aufweist, der einen in die Bahn des ersten Armes (60) hineinragenden Anschlag (66) bildet.

11. Gerät nach einem der vorhergehenden Ansprüche, dadurch gekennzeichnet, dass seine Konstruktion (1) mit drei in einem Dreieck angeordneten Organen zur Abstützung auf dem Boden ausgerüstet ist, deren jedes eine Einrichtung zur Einstellung der Höhe der Konstruktion (1) aufweist.

12. Gerät nach Anspruch 11, dadurch gekennzeichnet, dass die betreffenden Abstützorgane mit Mitteln zum Verfahren auf dem Boden (8, 10, 13, 14) ausgerüstet sind.

13. Gerät nach einem der vorhergehenden Ansprüche, dadurch gekennzeichnet, dass es zum Verfahren entlang einer Geraden eine Winde aufweist.

14. Gerät nach Anspruch 13, dadurch gekennzeichnet, dass die Winde mit einem Umdrehungszähler ausgestattet ist.

15. Gerät nach einem der vorhergehenden Ansprüche, dadurch gekennzeichnet, dass das Antriebsaggregat (23) aus einer Anordnung mit einem Verbrennungsmotor, einer Kupplung, einem Untersetzungsgetriebe und einem Differential besteht, dessen eine Seite mit der genannten Antriebsvorrichtung (22) für die Masse (19) und dessen andere Seite mit der genannten Winde verbunden ist.

16. Gerät nach einem der vorhergehenden Ansprüche, dadurch gekennzeichnet, dass es zum Eintreiben von Führungsstücken mit zentraler Führungsbüchse (70) ein Eintreibwerkzeug mit einem langgestreckten starren Körper aufweist, der, zumindest in seinem unteren Abschnitt, die Form eines falschen Pfahles (73) hat, mit einer etwas grösseren Länge als derjenigen der Führungsstücke (70) und am oberen Ende dieses falschen Pfahles einen abgesetzten Abschnitt (74) zum Übertragen der durch die Masse (19) ausgeübten Eintreibkraft auf die Oberseite des Führungsstücks (70).

17. Gerät nach Anspruch 16, dadurch gekennzeichnet, dass dass das genannte Eintreibwerkzeug fest an der Unterseite der Masse (19) angebracht ist.

18. Gerät nach Anspruch 16, dadurch gekennzeichnet, dass das genannte Eintreibwerkzeug jenseits des abgesetzten Abschnitts (74) eine axial in einer Führung (78) am unteren Ende des Pendelelementes (18) gleitend gelagerte Stange (77) aufweist, auf deren Kopf die genannte Masse (19) aufschlägt.

19. Gerät nach Anspruch 18, dadurch gekennzeichnet, dass der Kopf (80) der Stange (77) eine abgerundete Form und die Unterseite der Masse (19) eine zentrale Ausnehmung (81) aufweist, in die die Abrundung des Kopfes (80) der Stange (77) eingreifen kann.

20. Gerät nach einem der Ansprüche 18 und 19, dadurch gekennzeichnet, dass es Mittel zum Anbringen der Stange (77) an der Masse (19) aufweist.

21. Gerät nach einem der vorhergehenden Ansprüche, dadurch gekennzeichnet, dass es des weiteren eine im Inneren des Pendelelements (18) in einer Höhe entsprechend der angehobenen position der Masse (19) angeordnete Druckfeder (90) aufweist.

22. Gerät nach einem der vorhergehenden Ansprüche, dadurch gekennzeichnet, dass es des weiteren eine Einrichtung zum Auf-dem-Boden-Halten des eingetriebenen Führungsstücks beim Herausziehen des Werkzeugs aufweist, die ein auf dem Führungsstück zur Auflage kommendes Abstützelement (105) aufweist, das mittels gleitfähig auf dem Pendelelement (18) gelagerter Stangen (106) in Position gehalten wird, die am oberen Abschnitt dieses Elements befestigt sind.

## Claims

1. An apparatus for driving objects into the ground by impact said apparatus comprising a carrier structure (1) supporting a swinging element (18) along which slides a mass (19) whose movements are controllable by a cable (20) connected to a driving device having a two stroke operating cycle, namely a first stroke during which the driving device acts on the cable (20) for raising the mass to the level of the upper part of the swinging element and a second stroke during which the driving device interrupts its traction force on the cable (20) and freewheels so as to allow the mass (19) to fall down under the effect of its own weight, characterized in that the swinging element (18) has a tubular structure longitudinally divided into two parts (24, 25) each comprising at least two surfaces for guiding two opposite zones of the mass (19), so as to be able alone to provide longitudinal guiding of the mass, the guide surfaces of one of said parts (24) being offset angularly with respect to those of the other part (25), and means (33, 38) for connecting these two parts together with free longitudinal siding of one of the parts with respect to the other.

2. The apparatus as claimed in claim 1, characterized in that said mass (19) has a cross section in the shape of a quadrilateral and the internal surface of said swinging element (18) has a cross section in the shape of a quadrilateral substantially complementary to that of said mass (19), in that each of the two parts forming the tubular element (18) comprises two parallel angle irons (26, 27, 36, 37), with mutually facing concavities, in that the angle irons (26, 27, 36, 37) of each of said two parts (24, 25) are fixed one to the other by their ends by means of two respective fixing devices one at least of which consists of a tubuiar part (33, 38) with internal section in the shape of a quadrilateral comprising internal walls which have two opposite angular regions against which are applied and fixed the external faces of said angle irons (26, 27 and 36, 37) and two angular guide regions and in that the assembly of the two parts of said swinging element (18) is managed so that the iron angles (26, 27) of one of said parts (24) pass through the tubular piece (38) of said other part (25) and are guided by the angular guide regions (35) of this tubular piece (38) and conversely.

3. The apparatus as claimed in one of the claims 1 and 2, characterized in that the swinging element (18) is connected by its upper end, to the structure (1) of the apparatus by means of a mechanical universal coupling (21) integral with one of said two parts.

4. The apparatus as claimed in claim 3, characterized in that said mechanical universal coupling (21) comprises a pivoting U-shaped fork (50) to the web of which is longitudinally fixed an axis (51) whose two ends are mounted for rotation in two respective bearings (52, 53) integral with the structure (1) of the apparatus, in that the two wings of said fork comprise two coaxial bores (54) in which is mounted the shaft of rotation (55) of a pulley (56) housed inside said fork (50), and two coaxial journals (57, 58) extending transversely outwardly of the fork (50), which are engaged in two corresponding bores (31, 32) provided on two flanges (29, 30) forming a fork integral with the upper end of one of said two parts (24) of the tubular element (18).

5. The apparatus as claimed in claim 1, characterized in that the axis of said journals (57, 58) is situated at a distance of the axis of rotation of the pulley (56), substantially equal to the radius of the pulley (56) and in a plane parallel to the web of the fork (50) passing through the axis of said pulley (56).

6. The apparatus as claimed in one of the preceding claims, characterized in that it further comprises a pulley (67) for guiding the cable (20) at the inlet to said mechanical universal coupling (21).

7. The apparatus as claimed in one of the preceding claims, characterized in that the driving device of the cable (20) is formed from at least a first rotary arm (60) mounted for pivoting, by one of its ends, on the structure (1) of the apparatus and rotated by a drive unit (23), through a free wheel type transmission device, said rotary arm (60) supporting at its other end, a pulley (61) mounted freely rotatable about an axis parallel to the axis of rotation of said arm (60), and in that the cable (20), which is fixed by one of its ends to the mass (19), passes over the pulley (56) of the mechanical universal coupling (21), is guided by the guide pulley (67), then passes around the pulley (61) of said arm (60), then commes back substantially parallel to itself and is fixed, by its other end, to a fixed point of said structure (1).

8. The apparatus as claimed in claim 7, characterized in that the connection of said cable (20) to the structure of the apparatus is effected by means of a device (68) allowing the adjustment of the length of the cable (20) and/or a means for maintaining said cable (20) under tension.

9. The apparatus as claimed in one of the preceding claims, characterized in that it further comprises a cable tensioner.

10. The apparatus as claimed in one of the claims 7, 8 and 9, characterized in that the rotational driving of said first arm (60) is effected by means of a second arm (63) rotated by the drive unit (23), coaxially to the first arm (60), this second arm comprising a stop-forming part (66) extending in the passage volume of said first arm (60).

11. The apparatus as claimed in one of the preceding claims, characterized in that the structure thereof (1) is equipped with three means for bearing on the ground disposed in a triangle and each equipped with a device for height adjustment of the structure (1).

12. The apparatus as claimed in claim 11, characterized in that said bearing means are equipped with means for rolling over the ground (8,10, 13, 14).

13. The apparatus as claimed in one of the preceding claims, characterized in that it comprises a winch for providing movement thereof in a straight line.

14. The apparatus as claimed in claim 13, characterized in that said winch is equipped with a revolution counter.

15. The apparatus as claimed in one of the preceding claims, characterized in that the drive unit (23) consists of an assembly comprising an explosion engine, a clutch, a reducer and a differential, one of the sides of which is coupled to said device (22) for driving the mass (19) and the other side is coupled to said winch.

16. The apparatus as claimed in one of the preceding claims, characterized in that, in order to drive in pins with a central sleeve (70), it comprises a driving tool comprising an elongate rigid body having at least, in its lower part, the form of a false pile (73) of a length slightly greater than that of the pins (70), and at the upper end of this false pile, a collar part (74) for retransmitting on the upper face of the pins (70) the driving-in force exerted by the mass (19).

17. The apparatus as claimed in claim 16, characterized in that said driving tool is integral with the lower face of the mass (19).

18. The apparatus as claimed in claim 16, characterized in that said driving tool comprises, beyond said collar part (74), a rod (77) mounted for axial sliding in a bearing (78) provided at the lower end of the pendular element (18) and the head of which is struck by said mass (19).

19. The apparatus as claimed in claim 18, characterized in that the head (80) of said rod (77) has a rounded shape and the lower face of the mass (19) comprises a central recess (81) in which said rounded shape of the head (80) of the rod (77) may engage.

20. The apparatus as claimed in one of the claims 18 and 19, characterized in that it comprises means for securing said rod (77) to said mass (19).

21. The apparatus as claimed in one of the preceding claims, characterized in that it further comprises a compression spring (90) mounted inside the swinging element (18) at a level corresponding to the top position of the mass (19).

22. The apparatus as claimed in one of the preceding claims, characterized in that it further comprises a device for holding the driven-in pin on the ground, during removal of the tool which comprises a bearing piece (105) bearing on the pin and held in position by rods (106) slidably mounted on the swinging element (18) and fixed in the upper part thereof.
